# EUROPÄISCHE PATENTSCHRIFT

(11) **EP 0 919 385 B1**
(45) Veröffentlichungstag und Bekanntmachung des Hinweises auf die Patenterteilung: **28.04.2004**
(21) Anmeldenummer: 98121365.5
(22) Anmeldetag: 10.11.1998
(51) Int. Cl.: B41J 2/16

(54) **Umkodierung von Tintendruckköpfen**
Re-encoding ink-jet printheads
Recodage des têtes d'impression

(30) Priorität: 28.11.1997 DE 19752938
(43) Veröffentlichungstag der Anmeldung: 02.06.1999
(73) Patentinhaber: PELIKAN PRODUKTIONS AG, 8132 Egg (CH)
(72) Erfinder: Kretschmer, Joachim, 8630 Rüti (CH)
(74) Vertreter: Hagemann, Heinrich, Dr.rer.nat., Dipl.-Chem.

(56) Entgegenhaltungen:
- EP-A- 0 654 958
- EP-A- 0 765 762
- US-A- 4 803 500

## Beschreibung

Die vorliegende Erfindung betrifft ein Verfahren zum Umkodieren von Druckköpfen, welche eine elektronische Kodierung aufweisen.

Druckköpfe, die mit einer elektronischen Kodierung versehen sind, sind im Stand der Technik bekannt. Es handelt sich hierbei um austauschbare Druckköpfe, die vom Endkunden in den Tintendrucker eingesetzt und ihm entnommen werden können. Immer mehr Tintendrucker können mit derartigen austauschbaren Druckköpfen versehen werden. Es erfolgt somit eine Abkehr von den früher üblichen Permanentdruckköpfen, die fest im Drucker eingebaut waren und nur vom Servicepersonal gewechselt werden konnten. Austauschbare Druckköpfe werden häufig als sogenannte Einwegdruckköpfe hergestellt, bei denen der gesamte Tintenvorrat im Druckkopf integriert ist. Ist der Tintenvorrat im Druckkopf aufgebraucht, so wird der ganze Druckkopf ausgetauscht.

Solche Wechselsysteme ermöglichen es, verschiedene Druckkopftypen innerhalb eines Druckers zu verwenden. Druckertreiber bieten für die jeweiligen Druckköpfe optimierte Einstellungen. Um die beste Druckqualität zu erreichen, ist es Voraussetzung, den richtigen Kopf zur richtigen Einstellung zu verwenden. Dies kann dem Benutzer überlassen oder durch eine elektronische Erkennung des Druckkopfes automatisiert werden. Im letzteren Fall macht der Druckertreiber den Anwender darauf aufmerksam, wenn eine falsche Kombination Druckkopf/Treibereinstellung gewählt wurde. Hierzu muß der Druckkopf mit einer elektronischen Kodierung versehen sein.

Die Kodierung zeigt dem Treiber beispielsweise an, welche Art von Druckkopf, beispielsweise monochrome oder farbige Patrone, sich momentan im Drucker befindet. Des weiteren werden mit Hilfe einer solchen elektronischen Kodierung auch zahlreiche andere Funktionen zur Verfügung gestellt. So ist beispielsweise bei Tintendruckern die Reinigungs- und Abdeckstation ein wichtiger Teil des Druckwerkes. Durch sie wird sichergestellt, daß die Druckqualität während der gesamten Tintenfüllung unverändert gut bleibt. Manche Drucker verwenden hierfür eine reine Abdeckfunktion, d.h. die Düsen werden abgedeckt, solange sie nicht in Betrieb sind, andere haben zusätzlich eine Reinigungsund Saugfunktion, so daß es möglich ist, über die Düsenplatte zu wischen, diese abzutupfen oder Tinte durch den Kopf zu saugen. Bei diesen Funktionen besteht direkter Kontakt zwischen dem Druckkopf, der Tinte und der Abdeckstation. Es kann deshalb nicht die gleiche Station für Farb- und Monochromdruckköpfe verwendet werden, da es dadurch zu einer Qualitätseinbuße kommen würde. Durch eine Kodierung des Druckkopfes kann zwischen verschiedenen Abdeckstationen umgeschaltet werden. Beispiele für Kodierungen sind in der JP 08-58 082 sowie in der DE-OS 21 14 360 angegeben.

Aus der EP-A-0 654 958 ist eine Druckerpatrone bekannt, bei der zur erstmaligen und einmaligen Kodierung eine flexible Leiterplatte verwendet wird, an der unterschiedliche Kontaktpunkte vorgesehen sind, welche beim Einsetzen der Druckerpatrone in die Patronenaufnahme des Druckers mit an der Patronenaufnahme vorgesehenen Kontakten in Berührung kommen. Die einzelnen Kontaktpunkte sind durch Leiterbahnen mit mehreren schmelzbaren Leiterbahnabschnitten miteinander verbunden. Das Einstellen der Kodierung erfolgt, indem unterschiedliche schmelzbare Leiterbahnabschnitte durch Anlegen einer hohen Spannung gezielt aufgeschmolzen und damit zerstört werden, um die betreffenden Leiterbahnabschnitte zu unterbrechen.

Eine Kodierung ist darüber hinaus notwendig, um das Einsetzen eines falschen Druckkopfes zu verhindern. Andernfalls könnte ein Kopf, der zwar mechanisch in den Drucker passen würde, jedoch eine andere Versorgungsspannung oder Schußfrequenz benötigt, als durch den Drucker angeboten wird, beschädigt werden. Eine elektronische Kodierung wird auch verwendet, wenn verschiedene Druckköpfe unterschiedliche Möglichkeiten, wie z.B. physikalische Tintenerkennung, Nachfüllbarkeit durch austauschbare Tintenbehälter usw., bieten. Durch die elektronische Kodierung erkennt der Drucker die Besonderheiten des eingebauten Druckkopftyps.

Trotz dieser und anderer Vorteile, die eine elektronische Kodierung auf Druckköpfen bietet, kann es nachteilig sein, daß eine Verwendung artfremder Druckköpfe verhindert wird, da hierdurch in vielen Fällen ein ökologisch und für den Anwender ökonomisch sinnvoller Umbau solcher Druckköpfe erschwert wird. Einen derartigen ökologisch und ökonomisch sinnvollen Umbau stellt beispielsweise das Versehen des Druckkopfes mit wechselbaren Tintenbehältern dar. Dies ist bei einigen Druckköpfen aufgrund ihrer unterschiedlichen Konstruktion sehr viel aufwendiger als bei anderen.

Aufgabe der vorliegenden Erfindung ist es, ein Verfahren anzugeben, wodurch eine aufwendige Umarbeitung eines Druckkopfes mit einem bestimmten, in einer Kodierung gespeicherten Eigenschaftsprofil vermieden wird, wobei gleichzeitig ein Druckkopf bereitgestellt wird, der die durch die Umarbeitung angestrebten Eigenschaften aufweist.

Diese Aufgabe wird erfindungsgemäß durch ein Verfahren nach Anspruch 1 gelöst. Demzufolge ist das erfindungsgemäße Verfahren dadurch gekennzeichnet, daß die Kodierung eines Ausgangsdruckkopfes A so verändert wird, daß sie mit derjenigen eines anderen Druckkopfes B identisch ist, wobei diese Umkodierung das Unterbrechen leitender Verbindungen zwischen Kontakten und das Anlegen neuer leitender Verbindungen zwischen Kontakten des Druckkopfes A entsprechend den leitenden Verbindungen des Druckkopfes B umfaßt. Des weiteren ist ein Druckkopf nach Anspruch 13 Bestandteil der Lösung obiger Aufgabe.

Wenn nun beispielsweise für einen beliebigen Druckkopf B ein Umbau vorgenommen werden soll, beispielsweise die Ausrüstung mit einer austauschbaren Tintenpatrone, diese jedoch nur schwer zu bewerkstelligen ist, dann kann stattdessen ein anderer Druckkopf A, der ein vom Druckkopf B verschiedenes, in der Kodierung gespeichertes Eigenschaftsprofil aufweist und der darüber hinaus die durch den Umbau angestrebten Eigenschaften bereits beinhaltet, so umkodiert werden, daß seine Kodierung derjenigen des Druckkopfes B entspricht.

Ein Beispiel hierfür ist der Fall, daß der Druckkopf A mit wechselbaren Tintenbehältern ausgestattet ist, es sich dabei jedoch um einen normalen Farbdruckkopf handelt, der mit einer entsprechenden Kodierung versehen ist, und der Druckkopf B ein Farbdruckkopf für Fotodruck ist, dessen Tintenbehälter jedoch nicht ausgewechselt werden kann. Anstatt den Druckkopf B so umzuarbeiten, daß er mit wechselbaren Tintenbehältern ausgestattet werden kann, was unter Umständen ein sehr aufwendiges Verfahren erforderlich machen würde, kann erfindungsgemäß die Kodierung des Druckkopfes A so verändert werden, daß sie identisch mit derjenigen des Druckkopfes B ist, so daß der Druckertreiber erkennt, daß der Druckkopf A nunmehr mit Fototinte gespeist wird. Somit können durch ein relativ einfaches Verfahren auch ursprünglich als Einwegprodukte konzipierte Druckköpfe wiederbefüllt werden. Dies ist insbesondere ökologisch sinnvoll, da deutlich weniger Abfall produziert wird, da nur die Nachfüllbehälter und nicht der gesamte Druckkopf weggeworfen werden muß. Das Verfahren ist aber auch ökonomisch von Bedeutung, da der Druckkopf das technologisch wertvollere Teil ist, das mit großem Aufwand produziert wird. Durch die mehrfache Verwendbarkeit werden folglich wichtige Resourcen gespart, die bei Einwegdruckköpfen verschwendet werden.

Das erfindungsgemäße Verfahren ist, wenn an einem Druckkopf eine Umarbeitung vorgenommen wird, die zur Folge hat, daß der umgearbeitete Druckkopf in seinen wesentlichen Eigenschaften einem anderen Druckkopftyp ähnlicher ist, als seinem "Ausgangstyp", auch dafür geeignet, dieses neue Eigenschaftsprofil über die Umkodierung für den Druckertreiber erkennbar zu machen. Das Verfahren kann sowohl für herstellerinterne als auch für herstellerübergreifende Umkodierungen verwendet werden.

Das Anlegen neuer Verbindungen kann durch Aufbringen eines leitfähigen Lackes mittels Sieb- oder Tampondruck oder Aufkleben einer mit einer Leiterbahn versehenen Folie auf die Kontaktleiterplatte des Ausgangsdruckkopfes erfolgen. Des weiteren sind das Herstellen einer Lötverbindung zwischen entsprechenden Kontakten und/oder ähnliche Verfahren möglich. Unterscheiden sich die Kodierungen der beiden Druckköpfe durch Leiterbahnen unterschiedlicher Widerstände, so kann ein entsprechender Widerstand in der entsprechenden Leiterverbindung des Ausgangsdruckkopfes eingefügt werden. Dies ist beispielsweise durch eine geeignete Leiterbahnführung möglich. Das Unterbrechen von leitenden Verbindungen kann beispielsweise mechanisch mittels Durchtrennen von Leiterbahnen durch Bohren oder Schneiden erfolgen. Des weiteren ist das Aufdrucken eines nichtleitenden Lackes oder das Aufkleben einer nichtleitenden Folie sowie andere an sich bekannte Maßnahmen gleicher Wirkung möglich.

Die beschriebenen Maßnahmen können schnell und ohne großen Zeit- und Materialaufwand durchgeführt werden. Die Umkodierung geschieht hier "irreversibel", d.h. sie ist dafür gedacht, im wesentlichen während der gesamten Lebensdauer des Druckkopfes nicht mehr rückgängig gemacht zu werden.

Darüber hinaus besteht jedoch auch die Möglichkeit, einen sogenannten "Multifunktionsdruckkopf" auszubilden. Hierfür kann die Umkodierung "reversibel" gestaltet werden, d.h., daß der Druckkopf nicht permanent umgearbeitet wird, sondern die Kodierung wird änderbar gestaltet. Dies kann beispielsweise dadurch erfolgen, daß zwischen die Kontaktplatte und den Chip des Ausgangsdruckkopfes eine dünne isolierende Platte eingesetzt wird, die an den Stellen, an denen eine leitende Verbindung vorgesehen ist, mit Öffnungen versehen ist, und die übrigen Kontakte isolierend abdeckt. Soll die Umkodierung wieder rückgängig gemacht werden, dann muß lediglich die isolierende Platte wieder entfernt werden.

Eine andere Möglichkeit der reversiblen Umkudierung kann mit einer anisotrop leitfähigen Kontaktplatte verwirklicht werden. Diese Kontaktplatte hat die Eigenschaft, daß sie in Dickenrichtung elektrisch leitfähig ist, während senkrecht dazu keinerlei Leitfähigkeit besteht. Ein solches Verhalten kann beispielsweise mit gummiartigen Materialien hervorgerufen werden, in denen leitfähige Fäden eingearbeitet sind, die in Dickenrichtung ausgerichtet sind. Die Fäden ermöglichen die Leitfähigkeit in Dickenrichtung, sind jedoch innerhalb der Fläche geometrisch voneinander getrennt, so daß normal zur Dickenrichtung keine elektrische Leitfähigkeit vorliegt. Ein solches Verhalten kann auch mit einer Gummimasse erzeugt werden, wenn Eisenpulver in der Masse magnetisch ausgerichtet wird, bevor das Material aushärtet. Im Fall einer Umkodierung durch eine anisotrop leitfähige Kontaktplatte wird diese an denjenigen Stellen, an denen kein elektrischer Kontakt bestehen soll, ausgestanzt.

Es besteht auch die Möglichkeit, mit einem Schalter zwischen den Kodierungen hin und her zu schalten. Es wurde bereits beschrieben, daß durch eine Bohrung eine bestehende Durchkontaktierung zerstört werden kann. Nachträglich können dann wieder Leiterbahnen zu den zugehörigen Kontakten gedruckt und zu einem Schalter geführt werden. Dadurch besteht die Möglichkeit, zwischen zwei Kodierungen hin und her zu wechseln.

Diese sogenannten Multifunktionsdruckköpfe können dann beispielsweise sowohl mit einer Farb- als auch mit einer Monochrompatrone oder mit Patronen, die Tinten mit besonderen Eigenschaften enthalten, beispielsweise Foto- oder Neontinte, bestückt werden.

Die vorliegende Erfindung wird nun anhand eines bevorzugten Ausführungsbeispiels und mit Bezug auf die beigefügten Figurenblätter näher erläutert. Es zeigen:
Figur 1 eine schematische Darstellung der unterschiedlichen Kodierungen dreier verschiedener Druckköpfe der Serie BC-2X der Firma Canon,
Figur 2 die Kontaktnumerierung dieser Druckköpfe,
Figur 3a eine Detailansicht eines leitenden Kontaktes,
Figur 3b eine Ansicht desselben Kontaktes, nachdem er durch Abdeckung isoliert wurde,
Figur 3c eine Ansicht des Kontaktes von Figur 3a, bei dem die leitende Verbindung durch Wegfräsen des Kontaktes unterbrochen wurde,
Figur 3d eine Ansicht des Kontaktes von Figur 3a, bei dem die leitende Verbindung durch Bohren zerstört wurde,
Figur 4 eine Ansicht ähnlich derjenigen von Figur 2, wobei eine neue leitfähige Verbindung zwischen zwei Kontakten geschaffen wurde,
Figur 5 eine Abbildung ähnlich Figur 2, wobei ein Kontakt durch Abdeckung elektrisch isoliert wurde, und
Figur 6 eine schematische Darstellung einer anisotrop leitenden Platte.

Figur 1 zeigt schematisch den Unterschied zwischen den elektronischen Kodierungen dreier Druckköpfe aus der BC-2X Serie der Firma Canon, die zum Einsatz in den Canon BJC-4200-Druckern verwendbar sind. Es handelt sich hierbei um den Druckkopf BC-20, einer Monochrom-Einwegpatrone mit 128 Düsen, den Druckkopf BC-21 mit wechselbaren Tintenbehältern und insgesamt 136 Düsen, den Druckkopf BC-22 für Fotoausdrucke und den Druckkopfe BC-29F für Neonfarben (nicht dargestellt) mit jeweils 136 Düsen. Jeder der Druckköpfe wird vom Drucker erkannt.

Will man den BC-22 mit Fototintenbehälter so umbauen, daß dieser mehrmals nachfüllbar wird, so gibt es grundsätzlich zwei verschiedene Wege. Erstens kann eine Umarbeitung dieses Druckkopfes vorgenommen werden, um den Vorteil der Wiederbefüllbarkeit auch bei der urspünglich als Einwegteil konzipierten Patrone umzusetzen. Dabei wird der originale Monoblockdruckkopf mechanisch so in einen Adapter umgeändert, daß er mit einem Tintenbehälter, dem sogenannten Click, nachgefüllt werden kann und trotzdem weiterhin in den Drucker paßt. Dies ist jedoch beim BC-22 sehr aufwendig, da der Druckkopf völlig umgearbeitet und außerdem ein entsprechender Nachfüllbehälter konstruiert werden muß. Die zweite Möglichkeit besteht darin, das Click-System auf der Basis des BC-21-Druckkopfes zu entwickeln. Dies hat den Vorteil, daß es sich beim Basisdruckkopf bereits um ein Click-System handelt und deshalb der Druckkopf mechanisch nicht verändert werden muß. Hierfür ist dann zusätzlich eine erfindungsgemäße Umkodierung erforderlich, da sonst der Drucker den BC-21 als solchen erkennen würde und nicht die für Fotodruck notwendigen Einstellungen im Druckertreiber zuließe.

In den BC-2X Patronen werden unterbrochene Leiterbahnen, Leiterbahnbrücken im Chip, unterschiedliche Leiterbahnführungen auf den Kontaktplatinen und unterschiedliche Chipbondmuster als elektronische Kodierung eingesetzt. Die Numerierung der Kontakte ist in Figur 2 schematisch dargestellt.

Der elektronische Unterschied zwischen dem BC-21 und dem BC-22 besteht in der Verbindung der Kontakte 5, 10 und 24 (Figur 1). Beim BC-21 sind die Kontakte 10 und 24 elektrisch verbunden, im Falle des BC-22 hingegen nicht. Soll nun der BC-21 Druckkopf für den Drucker elektronisch als BC-22 erscheinen, so muß beim BC-21 der Kontakt 10 elektrisch isoliert werden. Hierfür gibt es verschiedene Möglichkeiten. Der zunächst unversehrte Kontakt 10 (Figur 3a) kann beispielsweise mittels isolierendem Lack überdruckt, d.h. permanent abgedeckt werden (Figur 3b). Außerdem kann der Kontakt durch Fräsen (Figur 3c) entfernt werden, oder die Durchkontaktierungsstelle zur unteren Leiterbahnebene kann durch eine Bohrung zerstört werden (Figur 3d).

Ist es vorteilhaft, den BC-22 in den BC-21 umzukodieren, so muß eine elektrische Verbindung des Kontaktes 10 zum Kontakt 24 realisiert werden. Auch hierfür gibt es verschiedenste Verfahren. Es kann beispielsweise leitfähiger Lack mittels Sieb- oder Tampondruck auf die Kontaktleiterplatte gedruckt (Figur 5) oder eine Folie mit der Leiterbahn aufgeklebt werden. Auch eine dünne Lötverbindung ist denkbar. Bei allen diesen Methoden muß darauf geachtet werden, daß die Auftragshöhe auf der Leiterplatte nicht die Kontaktierung der anderen elektrischen Kontakte verhindert.

Durch die Umkodierung besteht außerdem die Möglichkeit, einen Multifunktionsdruckkopf zu entwickeln. Dies bedeutet, den Druckkopf nicht permanent umzuarbeiten, sondern die Kodierung änderbar zu gestalten. Ausgangspunkt kann beispielsweise der BC-21 Druckkopf mit wechselbaren Tintenbehältern sein. Im originalen Druckkopf sind Behälter mit normaler Farbtinte eingebaut. Durch die elektronische Kodierung ist dieser Kopf nur für diese Tinte geeignet. Durch eine elektronische Umkodierung wird jedoch die Möglichkeit eröffnet, den Einsatzbereich des Druckkopfes auf Fototinte oder Neontinte zu erweitern. Dies bringt sowohl ökologisch als auch ökonomisch große Vorteile. Im Folgenden sollen einige Möglichkeiten aufgezeigt werden, wie die reversible Umkodierung gestaltet werden kann.

Kommt der BC-21 Druckkopf mit normaler Farbtinte zum Einsatz, kann er elektronisch unverändert eingesetzt werden. Sollen jedoch Fotos gedruckt werden, dann müssen die Clicks mit Fototinte eingesetzt werden. Für die notwendige elektronische Umkodierung wird dann beispielsweise eine dünne isolierende Platte eingesetzt, die alle elektronischen Kontakte des Druckkopfes offen läßt und nur Kontakt 10 abdeckt (Figur 5). Die Elektronik des Druckers "sieht" dadurch die Verbindung der Kontakte 10 und 24 nicht mehr und erkennt den Kopf als BC-22. Soll der Druckkopf anschließend wieder mit normaler Farbtinte zum Einsatz kommen, dann müssen die Umkodierung rückgängig gemacht und die Clicks ausgetauscht werden. Die beim Wechsel im Druckkopf verbliebene Tinte wird beim Einsetzen in den Drucker automatisch abgesaugt. Eventuell muß noch ein zusätzlicher Saugvorgang im Drucker durchgeführt werden, um eine optimale Druckqualität zu erhalten.

Eine andere Möglichkeit der reversiblen Umkodierung kann durch das Einschieben einer anisotrop leitfähigen Kontaktplatte verwirklicht werden. Eine schematische Darstellung einer derartigen Platte ist in Figur 6 gegeben. Die Platte 1 besteht aus einem elektrisch isolierenden Material, in das senkrecht zur Ebene der Platte verlaufende elektrisch leitfähige Fäden 2 eingearbeitet sind. Um beispielsweise den BC-21 so umzukodieren, daß seine Kodierung derjenigen des BC-22 entspricht, muß in einer derartigen anisotrop leitfähigen Kontaktplatte am geometrischen Ort des Kontaktes 10 ein Teil des Kontaktgummis ausgestanzt werden, so daß die elektrische Verbindung unterbrochen ist.

Wie bereits erwähnt, besteht auch die Möglichkeit, mit einem Schalter zwischen den Kodierungen zu wechseln. Im Fall des BC-21 kann die Durchkontaktierung von Kontakt 10, beispielsweise durch eine Bohrung, zerstört werden. Dann müssen nachträglich neue Leiterbahnen zu den Kontakten 10 und 24 gedruckt und zu einem Schalter geführt werden. Hierdurch besteht die Möglichkeit, zwischen der BC-21 und der BC-22-Kodierung hin und her zu schalten. Eine Multifunktionskartusche bzw. ein Multifunktionsdruckkopf kann beispielsweise auch mit dem BC-22 Druckkopf realisiert werden. In diesem Fall muß der Druckkopf zum Click umgearbeitet werden. Außerdem ist eine reversible elektrische Verbindung zwischen den Kontakten 10 und 24 notwendig. Dies läßt sich durch eine dünne elektrische Verbindungsplatte realisieren, die im Idealfall elastisch ist, um die Kontaktierung zu vereinfachen. In diesem Fall muß auf eine genaue Positionierung geachtet werden, damit keine anderen elektrischen Verbindungen verändert werden.

Die hier aufgezeigten Beispiele von Umkodierungen sind keineswegs beschränkend. So ist das Verfahren auch auf andere Druckköpfe, beispielsweise der Firmen Lexmark, Olivetti oder diverser anderer Hersteller, anwendbar. Bei Olivetti besteht beispielsweise die Möglichkeit, die zusätzlichen Druckkopfkontakte dieses Druckkopfes im Vergleich zu den HP-Druckköpfen durch aufgedruckte Leiterbahnen nachzuempfinden. Es bestehen durch den Einsatz der vorstehend beschriebenen Verfahren mannigfaltige Möglichkeiten, Druckköpfe unterschiedlich einzusetzen. Individuelle Aufwands- und Kostenabschätzungen dürften hier den Ausschlag geben.

## Patentansprüche

1. Verfahren zum Umkodieren eines mit einer elektronischen Kodierung versehenen Ausgangsdruckkopfes (A), bei dem die Kodierung des Ausgangsdruckkopfes (A) so verändert wird, daß sie mit derjenigen eines anderen Druckkopfes (B) identisch ist, wobei diese Umkodierung das Unterbrechen leitender Verbindungen zwischen Kontakten und/oder das Anlegen neuer leitender Verbindungen zwischen anderen Kontakten des Ausgangsdruckkopfes (A) umfaßt, so daß die sich dadurch ergebende Kodierung des Ausgangsdruckkopfes (A) der Kodierung des Druckkopfes (B) entspricht.

2. Verfahren nach Anspruch 1, **dadurch gekennzeichnet, daß** das Anlegen neuer leitender Verbindungen durch Aufbringen eines leitfähigen Lackes mittels Sieb- oder Tampondruck auf eine Kontaktleiterplatte des Druckkopfes (A) erfolgt.

3. Verfahren nach Anspruch 1 oder 2, **dadurch gekennzeichnet, daß** das Anlegen neuer leitender Verbindungen durch Aufkleben einer mit einer Leiterbahn versehenen Folie auf eine Kontaktleiterplatte des Druckkopfes (A) erfolgt.

4. Verfahren nach einem der vorstehenden Ansprüche, **dadurch gekennzeichnet, daß** das Anlegen neuer leitender Verbindungen durch Schaffen einer Lötverbindung zwischen Kontakten erfolgt.

5. Verfahren nach einem der vorstehenden Ansprüche, **dadurch gekennzeichnet, daß** es das Einsetzen elektrischer Widerstände zwischen Kontakten umfaßt.

6. Verfahren nach einem der vorstehenden Ansprüche, **dadurch gekennzeichnet, daß** das Unterbrechen leitender Verbindungen mechanisch erfolgt.

7. Verfahren nach einem der vorstehenden Ansprüche, **dadurch gekennzeichnet, daß** das Unterbrechen leitender Verbindungen durch Durchtrennen von Leiterbahnen durch Bohren oder Schneiden erfolgt.

8. Verfahren nach einem der vorstehenden Ansprüche, **dadurch gekennzeichnet, daß** das Unterbrechen leitender Verbindungen durch Aufdrucken eines nichtleitenden Lackes oder das Aufkleben einer nichtleitenden Folie erfolgt.

9. Verfahren nach einem der vorstehenden Ansprüche, **dadurch gekennzeichnet, daß** das Unterbrechen leitender Verbindungen und das Anlegen neuer leitender Verbindungen zumindest teilweise reversibel erfolgt.

10. Verfahren nach Anspruch 9, **dadurch gekennzeichnet, daß** zwischen Kontaktplatte und Chip des Druckkopfes (A) eine dünne isolierende Platte eingesetzt wird, die an den Stellen, an denen eine leitende Verbindung vorgesehen ist, mit Öffnungen versehen ist.

11. Verfahren nach Anspruch 9, **dadurch gekennzeichnet, daß** zwischen Kontaktplatte und Chip des Druckkopfes (A) eine anisotrop leitfähige Kontaktplatte eingeschoben wird, die an denjenigen Stellen, an denen kein elektrischer Kontakt bestehen soll, mit Aussparungen versehen ist.

12. Verfahren nach Anspruch 9, **dadurch gekennzeichnet, daß** das Unterbrechen leitender Verbindungen und das Anlegen neuer leitender Verbindungen so erfolgt, daß mittels eines Schalters zwischen der Kodierung des Ausgangsdruckkopfes (A) und derjenigen des Druckkopfes (B) hin und her geschaltet werden kann.

13. Druckkopf für Tintendrucker, der mit einer elektrischen Kodierung in Form leitender Verbindungen versehen ist, wobei zumindest eine der leitenden Verbindungen gemäß einem Verfahren nach einem der Ansprüche 1-12 verändert worden ist.

## Claims

1. Method of recoding an initial print head (A) provided with an electronic code, in which the code of the initial print head (A) is changed in such a way that it is identical with that of another print head (B), this recoding comprising breaking conductive connections between contacts and/or making new conductive connections between other contacts of the initial print head (A), so that the resultant code of the initial print head (A) corresponds to the code of the print head (B).

2. Method according to Claim 1, **characterized in that** new conductive connections are made by applying a conductive varnish by means of screen or pad printing to a contact conductor circuit board belonging to the print head (A).

3. Method according to Claim 1 or 2, **characterized in that** new conductive connections are made by adhesively bonding a thin sheet provided with a conductor track to a contact conductor circuit board belonging to the print head (A).

4. Method according to one of the preceding claims, **characterized in that** new conductive connections are made by creating a soldered connection between contacts.

5. Method according to one of the preceding claims, **characterized in that** it comprises the insertion of electric resistances between contacts.

6. Method according to one of the preceding claims, **characterized in that** the conductive connections are broken mechanically.

7. Method according to one of the preceding claims, **characterized in that** the conductive connections are broken by severing conductor tracks by means of drilling or cutting.

8. Method according to one of the preceding claims, **characterized in that** the conductive connections are broken by printing on a nonconductive varnish or adhesively bonding on a nonconductive thin sheet.

9. Method according to one of the preceding claims, **characterized in that** the breaking of conductive connections and the making of new conductive connections are carried out at least partly reversibly.

10. Method according to Claim 9, **characterized in that** between the contact circuit board and chip of the print head (A), a thin insulating plate is inserted, which is provided with openings at the points at which a conductive connection is envisaged.

11. Method according to Claim 9, **characterized in that** between the contact circuit board and chip of the print head (A), an anisotropically conductive contact plate is inserted, which is provided with cutouts at those points at which there is to be no electrical contact.

12. Method according to Claim 9, **characterized in that** the breaking of conductive connections and the making of new conductive connections is carried out in such a way that it is possible to switch to and fro between the code of the initial print head (A) and that of the print head (B) by means of a switch.

13. Print head for inkjet printers, which is provided with an electric code in the form of conductive connections, at least one of the conductive connections having been changed in accordance with the method according to one of Claims 1-12.

## Revendications

1. Procédé du recodage d'une tête d'impression initiale (A) pourvue d'un codage électronique, dans lequel le codage de la tête d'impression initiale (A) est modifié de telle sorte qu'il soit identique à celui d'une autre tête d'impression (B), ce recodage comprenant la coupure de liaisons conductrices entre des contacts et/ou l'établissement de nouvelles liaisons conductrices entre d'autres contacts de la tête d'impression initiale (A) de manière que le codage de la tête d'impression initiale (A) qui en résulte corresponde au codage de la tête d'impression (B).

2. Procédé selon la revendication 1, **caractérisé en ce que** l'établissement de nouvelles liaisons conductrices a lieu en appliquant une laque conductrice sur une plaquette imprimée porte-contacts de la tête d'impression (A) par sérigraphie ou impression à l'aide d'un tampon.

3. Procédé selon la revendication 1 ou 2, **caractérisé en ce que** l'établissement de nouvelles liaisons conductrices a lieu par collage d'une feuille pourvue d'une piste conductrice sur une plaquette imprimée porte-contacts de la tête d'impression (A).

4. Procédé selon l'une des revendications précédentes, **caractérisé en ce que** l'établissement de nouvelles liaisons conductrices a lieu en créant une jonction par brasage entre des contacts.

5. Procédé selon l'une des revendications précédentes, **caractérisé en ce que** ledit procédé comprend l'insertion de résistances électriques entre des contacts.

6. Procédé selon l'une des revendications précédentes, **caractérisé en ce que** la coupure des liaisons conductrices a lieu mécaniquement.

7. Procédé selon l'une des revendications précédentes, **caractérisé en ce que** la coupure de liaisons conductrices a lieu par interruption des pistes conductrices en deux par perçage ou par cisaillage.

8. Procédé selon l'une des revendications précédentes, **caractérisé en ce que** la coupure de liaisons conductrices a lieu par application en surcharge d'une laque non conductrice ou collage d'une feuille non conductrice.

9. Procédé selon l'une des revendications précédentes, **caractérisé en ce que** la coupure de liaisons conductrices et l'établissement de nouvelles liaisons conductrices a lieu, au moins partiellement, de manière réversible.

10. Procédé selon la revendication 9, **caractérisé en ce qu'**une plaquette isolante mince qui est pourvue d'ouvertures aux endroits où il est prévu une liaison conductrice, est insérée entre la plaquette porte-contacts et la puce de la tête d'impression (A).

11. Procédé selon la revendication 9, **caractérisé en ce qu'**une plaquette porte-contacts, conductrice et anisotrope, qui est pourvue d'évidements aux endroits où il ne doit pas y avoir de contact électrique, est introduite entre la plaquette porte-contacts et la puce de la tête d'impression (A).

12. Procédé selon la revendication 9, **caractérisé en ce que** la coupure de liaisons conductrices et l'établissement de nouvelles liaisons conductrices a lieu de sorte qu'il soit possible d'effectuer une commutation dans un sens et dans l'autre, au moyen d'un commutateur, entre le codage de la tête d'impression initiale (A) et celui de la tête d'impression (B).

13. Tête d'impression pour imprimante à encre qui est pourvue d'un codage électrique sous forme de liaisons conductrices, l'une des liaisons conductrices au moins ayant été modifiée conformément à un procédé selon l'une des revendications 1 à 12.
